# EUROPÄISCHE PATENTSCHRIFT

(11) **EP 3 686 368 B1**
(45) Veröffentlichungstag und Bekanntmachung des Hinweises auf die Patenterteilung: **11.08.2021**
(21) Anmeldenummer: 19153939.4
(22) Anmeldetag: 28.01.2019
(51) Int. Cl.: E04F 11/18

(54) **GELÄNDERBRÜSTUNG**
RAILING
GARDE-CORPS

(43) Veröffentlichungstag der Anmeldung: 29.07.2020
(73) Patentinhaber: Feigl, Bernhard, 6911 Lochau (AT)
(72) Erfinder: Feigl, Bernhard, 6911 Lochau (AT)
(74) Vertreter: Engelhardt, Volker

(56) Entgegenhaltungen:
- EP-B1- 2 423 409
- FR-A1- 2 194 850
- US-A- 4 067 548
- US-A- 4 103 874

## Beschreibung

Die Erfindung bezieht sich auf eine Geländerbrüstung nach dem Oberbegriff des Patentanspruchs 1.

Aus der EP 2 423 409 B1 ist eine Schutzwand zu entnehmen, die als Geländerbrüstung auf einem Untergrund oder an einer Gebäudefassade befestigt werden kann. Solche Geländerbrüstungen sind üblicherweise als Absturzsicherungen an Balkonen, Fassaden mit Fensteröffnungen oder Brüstungen vorzusehen, um die begehbare Ebene zu sichern, so dass eine zuverlässige Sicherheitseinrichtung geschaffen ist. Aus optisch-ästhetischen Gründen besteht die Geländerbrüstung aus einer oder mehreren Platten, die insbesondere aus dem Werkstoff Glas, hergestellt ist.

Zur Befestigung solcher Glas-Platten an einem Untergrund bzw. Gebäudefassaden werden üblicherweise Trageschienen aus Metall verwendet, die mithilfe von Befestigungsschrauben an dem Untergrund bzw. der Gebäudefassade eingeschraubt sind und folglich die die Geländerbrüstung bildenden Platten sowohl in vertikaler Richtung nach unten als auch in horizontaler Richtung abstützen, wenn das freie Ende der Platte mit einer Kraft beaufschlagt ist, die beispielsweise von einer Person erzeugt ist.

Darüber hinaus ist es erforderlich, dass die die Geländerbrüstung bildenden Platten lotrecht ausgerichtet werden können. Hierzu dienen sogenannte Fest-/Los-Lagerungen zwischen einer äußeren dem Untergrund bzw. der Gebäudefassade zugeordneten Tragschiene und einem der jeweiligen Platte zugewandten und diese bereichsweise umgreifenden U-Profilschiene. Die der Glasplatte zugewandte innere U-Profilschiene kann mittels Schrauben an der Platte befestigt sein. Die beiden parallel zueinander verlaufenden Schenkel der inneren U-Profilschiene weisen nach außen gebogene Aufnahmetaschen auf die nach unten offen sind, so dass die Aufnahmetaschen in Stützstege, die an den freien Stirnseiten der Seitenwände der äußeren Tragschiene vorgesehen sind, eingehängt werden können und folglich die innere U-Profilschiene zusammen mit der darin befestigten Platte in vertikaler Richtung nach unten als Loslager abstützt.

Im unteren Bereich, also auf dem Boden der äußeren Tragschiene, ist eine kugelförmige Stützleiste vorgesehen, auf die der Steg der inneren U-Profilschiene aufgesetzt ist. Der Steg der inneren U-Profilschiene ist dabei mit einer im Querschnitt an die Außenkontur der Stützleiste angepassten Innenkontur versehen. Somit nimmt dieses Festlager sowohl vertikal nach unten als auch horizontal gerichtete Kräfte auf. Sobald die Befestigung der inneren U-Profilschiene an die äußere Tragschiene erfolgt ist, wird mittels seitlich versetzten zueinander angeordneten Befestigungsschrauben die lotrechte Einstellung vorgenommen und durch entsprechendes Kontern oder Festsetzen dieser Befestigungsschrauben eine Veränderung dieser Positionierung verhindert.

Solche Geländerbrüstungen oder Schutzwände haben sich in der Praxis zwar bewährt, weisen jedoch den Nachteil auf, dass die Montage solcher miteinander zu verbindenden inneren U-Profilschiene an äußere Tragschienen äußerst zeitintensiv und kostspielig ist, da die lotrechte Ausrichtung durch Verdrehen der Befestigungsschrauben erfolgt und eine Vielzahl von Bauteilen erforderlich sind, die zudem miteinander zusammenpassen müssen, als auch deren Montage notwendig ist.

Darüber hinaus schreiben gesetzliche Bauvorschriften vor, dass die eingesetzte Platte in einer vorgegebenen Mindesthöhe zum Umgreifen und damit abzustützen sind. Dies bedeutet, dass insbesondere das äußere Tragprofil diese gesetzlich vorgeschriebene Bauhöhe aufzuweisen hat. Da jedoch das äußere Tragprofil oftmals aus einer an die Bausituation anzupassenden Gitterstruktur aufzuweisen hat, sind insbesondere die Herstellungskosten für solche äußeren Tragprofile hoch.

Der Erfindung liegt daher die Aufgabe zugrunde, eine Geländerbrüstung oder Schutzwand der eingangs genannten Gattung derart weiterzubilden, dass zum einen die Montage, insbesondere die lotrechte Ausrichtung der die Geländerbrüstung bildenden Platten, einfach und schnell realisiert werden kann und dass zum anderen die Herstellungskosten gegenüber den bislang bekannten Bauteilen für solche Geländerbrüstungen reduziert sind.

Diese Aufgaben sind durch die Merkmale des kennzeichnenden Teils von Patentanspruch 1 gelöst.

Weitere vorteilhafte Weiterbildungen der Erfindung ergeben sich aus den Unteransprüchen.

Dadurch, dass das Tragprofil im Querschnitt als U-förmige Profilschiene ausgebildet ist, dass die jeweiligen Schenkel und der Steg bzw. Boden der beiden U-Profilschienen im montierten Zustand jeweils parallel zueinander verlaufen, dass zwischen den Schenkeln der ersten U-Profilschiene und der Platte und zwischen der ersten und zweiten U-Profilschiene jeweils eine Klebeschicht vorgesehen ist, durch die die Platte und die erste und zweite U-Profilschiene lageorientiert miteinander arretiert sind, ist erreicht, dass bereits werksseitig eine Montage zwischen der Platte und der ersten inneren U-Profilschiene vorgenommen werden kann, so dass auf der Baustelle lediglich die vorgefertigten Bauteile miteinander zu verbinden sind. Zudem ist die Bauhöhe der äußeren zweiten U-Profilschiene reduziert, da die erste innere U-Profilschiene die Platte in der gesetzlich geforderten Bauhöhe umgreift und da die zwischen der Platte und den Schenkeln der inneren ersten U-Profilschiene vorgesehene erste Klebeschicht eine stabile Versteifung bildet, dass diese insbesondere Torsionskräfte, Drehmomente oder sonstige Querkräfte ohne weiteres abgestützt sind. Da die innere erste U-Profilschiene im Strangpressverfahren hergestellt ist und lediglich aus zwei parallel zueinander verlaufenden Schenkel und einem dazwischen angeordneten Steg besteht, sind deren Herstellungskosten wesentlich geringer als die Herstellungskosten für die äußere zweite U-Profilschiene mit einer entsprechend komplizierten bzw. komplexen Gitterstruktur.

Die Steifigkeit der Verbindung zwischen der ersten und zweiten U-Profilschiene kann durch eine oder mehrere Spannschrauben erhöht sein, denn durch diese werden die Schenkel der ersten inneren U-Profilschiene gegen die jeweils parallel dazu verlaufenen Schenkeln der äußeren zweiten U-Profilschiene oder umgekehrt gedrückt. Es ist besonders vorteilhaft, wenn die Spannschrauben in einer Ebene verlaufen, die von der Aufnahmetasche und den Stützstegen der freien Enden der parallel verlaufenen Schenkel der beiden U-Profilschienen gebildet sind.

Da die beiden Schenkel der inneren ersten U-Profilschiene länger ausgestaltet sind als die beiden dazu parallel verlaufenen Schenkeln der zweiten U-Profilschiene, sind die gesetzlichen Vorgaben für die Lagerung und Halterung solcher aus Glas hergestellten Geländerbrüstungen erfüllt und gleichzeitig kann das voluminöse zweite U-Profilschienenmaterial eingespart werden, so dass dessen Herstellungskosten gesenkt sind.

In der Zeichnung ist ein erfindungsgemäßes Ausführungsbeispiel dargestellt, das nachfolgend näher erläutert ist. Im Einzelnen zeigt:
- Figur 1: eine Geländerbrüstung, die auf einem Untergrund mithilfe von zwei U-Profilschienen befestigt ist, durch die eine Platte aus Glas lageorientiert und lotrecht gehalten ist, in perspektivischer Ansicht,
- Figur 2: die Geländerbrüstung gemäß Figur 1 im Schnitt,
- Figur 3: die Geländerbrüstung gemäß Figur 2, mit einer die jeweiligen Schenkel der beiden U-Profilschienen zusammendrückenden Spannschraube sowie mit einer Fensterbank zur Abdeckung der äußeren zweiten U-Profilschiene und
- Figur 4: die die Geländerbrüstung bildenden Einzelteile gemäß Figur 2, in Explosionsdarstellung, wobei die innere erste U-Profilschiene zweiteilig ausgestaltet ist.

Aus Figur 1 ist zunächst eine allgemeingültige Einbausituation für eine Geländerbrüstung 1 an einem Untergrund 2, beispielsweise einem Balkon eines Gebäudes, zu entnehmen. Die Geländerbrüstung 1 dient dabei als Absturzsicherung für Personen, Tiere oder sonstige Gegenstände, so dass diese von dem Balkon oder der Gebäudebrüstung nicht unbeabsichtigt herunterfallen können.

Die Geländerbrüstung 1 ist aus einer oder mehrerer Platten 4 aufgebaut, die vorzugsweise aus einem Sicherheitsglas gebildet sind. Andere Werkstoffe wie beispielsweise Holz, Kunststoff, Metall oder dergleichen sind ebenso geeignet.

Aus den Figuren 2 und 3 ist die Befestigung der Geländerbrüstung 1 an dem Untergrund 2 oder einer senkrecht dazu verlaufenen Gebäudefassade 3 zu entnehmen. Dabei ist die Platte 4 zunächst werkseitig mit einer ersten inneren U-Profilschiene 5 durch eine Klebeschicht 21 verbunden. Die Kontur der U-Profilschiene 5 ist dabei derart ausgestaltet, dass zwei parallel zueinander verlaufende Schenkel 6 und 7 sowie ein dazwischen angeordneter Steg 8 vorgesehen sind. Insbesondere in der im Querschnitt oben offenen U-Profilschiene 5 weisen die Schenkel 6 und 7 eine nach außen, also von der Platte 4 abstehenden Verlauf auf, so dass der Abstand zwischen der Platte 4 und der Innenseite des jeweiligen Schenkels 6 bzw. 7 V-förmig vergrößert ist im Vergleich mit dem Abstand zwischen den Schenkeln 6, 7 benachbart zu dem Steg 8. Durch diese Abstandsvergrößerung im oberen offenen Bereich der U-Profilschiene 5 kann zwischen die Platte 4 und den beiden Schenkeln 6 und 7 eine Klebeschicht 21 mit einer erheblich größeren Wandstärke eingefüllt und zur Stabilisierung der Verbindung zwischen der Platte 4 und der U-Profilschiene 5 verwendet werden.

Auf einer Baustelle wird zunächst eine zweite äußere U-Profilschiene 11 an den Untergrund 2 und/oder an die Gebäudefassade 3 mittels einer Vielzahl von Befestigungsschrauben 19 angebracht. Die zweite U-Profilschiene 11 besteht ebenfalls aus zwei parallel zueinander verlaufenden Schenkeln 12 und 13 sowie einem dazwischen verlaufenden Boden 14, zwischen denen die erste U-Profilschiene 5 im montierten Zustand eingesetzt ist.

Um die gesetzlich geforderte Absturzsicherung für die Geländerbrüstung 1 zur Verfügung zu stellen, ist zunächst an den beiden freien Stirnseiten der Schenkel 12 und 13 der zweiten äußeren U-Profilschiene 11 ein Stützsteg 17 vorgesehen oder angeformt, dessen Querschnittskontur im Wesentlichen rund oder ¾-rund ausgestaltet ist. An den beiden Schenkeln 6 und 7 der ersten äußeren U-Profilschiene 5 ist jeweils eine Aufnahmetasche 9 angeformt, die durch Umkanten oder Umfalten der freien Enden der jeweiligen Schenkel 6 bzw. 7 hergestellt ist und folglich bogenförmig nach außen gekrümmt ist. Die Innenkontur der Aufnahmetaschen 9 ist nach unten offen ausgestaltet, so dass die Stützstege 17 in die Aufnahmetasche 9 eingeführt werden können. Im montierten Zustand umgreifen folglich die Aufnahmetaschen 9 den jeweiligen Stützsteg 17 der Schenkel 12 bzw. 13 und werden demnach in vertikaler Richtung 10 nach unten abgestützt.

Vor dem Einhängen der ersten inneren U-Profilschiene 5 an die zweite äußere U-Profilschiene 11 ist in diese eine ausreichende Menge von Klebstoff 22, beispielsweise ein Epoxydharz oder ein Epoxydharzkitt, eingefüllt, der beim Einschieben der ersten U-Profilschiene 5 verdichtet und in die Luftspalte zwischen den jeweiligen Paaren von Schenkeln 6 und 12 bzw. 7 und 13 sowie zwischen der Außenseite des Steges 8 und dem Boden 14 der beiden U-Profilschienen 5 bzw. 11 verteilt ist. Die eingefügte bzw. verwendete Klebeschicht 22 zeichnet sich zudem dadurch aus, dass diese innerhalb eines äußerst kurz bemessenen Zeitraumes aushärtet. Während des Aushärtevorgangs der Klebeschicht 22 kann die lotrechte Einstellung der ersten inneren U-Profilschiene 5 sowie der Platte 4 in Bezug auf die Bausituation der zweiten äußeren U-Profilschiene 11 erfolgen. Dies geschieht beispielsweise mittels senkrecht zu der Platte 4 verlaufenen Stellschrauben, oder die Platte 4 wird solange manuell ausgerichtet, bis diese lotrecht steht und die Klebeschicht 22 ausgehärtet ist. Die lotrechte Positionierung der Platte 4 kann durch manuelle Kräfte während des Aushärtevorgangs der Klebeschicht 22 gewährleistet sein.

Die zweite äußere U-Profilschiene 11 weist Schenkel 12 und 13 mit unterschiedlichen Wandstärken auf. Dabei ist die Wandstärke des der Gebäudefassade 3 abgewandten Schenkel 12 wesentlich kleiner bemessen als die der Gebäudefassade 3 zugewandten Schenkel 13. Dies bewirkt eine exzentrische Anordnung der Platte 4 sowie der ersten U-Profilschiene 5 in Bezug auf die Schwerpunktachse der zweiten U-Profilschiene 11. Insbesondere die am Untergrund 2 eingeschraubte Befestigungsschraube 19 ist demnach beabstandet zu der Symmetrieachse 4' der Platte 4. Die Symmetrieachse 4' weist zu den Innenseiten der Schenkel 6, 7 der ersten U-Profilschiene 5 einen identischen Abstand auf. Folglich bildet sich eine Abstandsdifferenz zwischen der Symmetrieachse 4' und der Mittelachse der Befestigungsschrauben 19, die mit dem Buchstaben e gekennzeichnet ist.

Um eine Demontage der beiden U-Profilschienen 5 und 11 zur Verfügung zu stellen, ist in der Klebeschicht 22 eine Sollbruchlinie 24 vorgesehen, die beispielsweise als Ölfilm oder als Trennfolie ausgestaltet ist. Durch entsprechende auf diese Sollbruchlinie 24 einwirkenden Kräfte kann folglich die erste U Profilschiene 5 sowie die Platte 4 aus der zweiten U-Profilschiene 11 herausgezogen werden.

Insbesondere aus Figur 3 ist darüber hinaus ersichtlich, dass an dem Boden 14 der zweiten U-Profilschiene 11 mehrere Befestigungsschrauben 19 vorgesehen sind, da der Boden 14 zu einer der beiden Seiten hin verlängert ist. Somit kann die Auflagefläche des Bodens 14 vergrößert und die vorhandene Fläche für mehrere nebeneinander liegende Befestigungsschrauben 19 verwendet sein.

Um die Stabilität der Geländerbrüstung 1 zu gewährleisten und gesetzliche Bauvorschriften zu erfüllen, ist eine bestimmte Einspannhöhe für die jeweilige Platte 4 vorzusehen. Diese Einspannhöhe der Platte 4 wird im Wesentlichen durch die innere erste U Profilschiene 5 erreicht, denn die Schenkel 6 und 7 sind wesentlich länger ausgestaltet als die Schenkel 12 und 13 der zweiten U-Profilschiene 11, so dass die Schenkel 6 und 7 von den Schenkeln 12 und 13 überstehen. In diesem Bereich ist auch die V-förmige Ausweitung der Schenkel 6 und 7 vorzusehen, um in diesem Bereich eine höhere Menge der Klebeschicht 21 eindringen zu können. Um die Stabilisierung zwischen den beiden U-Profilschienen 5 und 11 zu erhöhen, sind eine oder mehrere Spannschrauben 23 vorgesehen, die senkrecht zu der Symmetrieachse 4' der Platte 4 verlaufen. Solche Spannschrauben 23 können die Platte 4 durchgreifen und/oder sind zwischen zwei benachbarten Platten 4 angeordnet. Durch die Spannschrauben 23 werden demnach die Schenkel 6 und 7 der ersten U-Profilschiene 5 nach außen, also gegen die Schenkel 12 und 13 der äußeren zweiten U Profilschiene 11 gepresst. Eine umgekehrte Spannrichtung kann erfolgen oder vorgenommen sein, um abwechselnde Spannverläufe zu erhalten.

Die Spannschrauben 23 sind im Bereich der von der Aufnahmetasche 9 und den Stützstegen 17 gebildeten Ebene des Einengungsbereiches vorzusehen, die mit der Bezugs 16 gekennzeichnet ist. Im Wesentlichen kann die jeweilige Spannschraube 23 zwischen der mit der Bezugs 16 gekennzeichneten Ebene des Einengungsbereiches bis zum Ende des Überschneidungsbereiches zwischen den Paaren von Schenkeln 6 und 12 bzw. 7 und 13 angeordnet sein. Dieser Spannbereich ist mit dem Buchstaben ü gekennzeichnet.

Durch eine an den oberen Schenkeln 6 oder 7 anzuknüpfenden Wetterschutzleiste, beispielsweise in Form eines Fenstersims 20, wird zudem der Übergangsbereich zwischen den beiden U-Profilschienen 5 und 11 abgedeckt und kann gegen Schlagregen und sonstigen Witterungseinflüsse geschützt sein.

Aus Figur 4 sind die jeweiligen Einzelteile der Geländerbrüstung 1 zu entnehmen. Als weitere Ausführungsmöglichkeit für die erste innere U-Profilschiene 5 ist dort gezeigt, dass diese aus zwei Profilteilen 5' und 5" hergestellt sein kann. Durch die beiden Profilteile 5' und 5" ist somit die Höhe der Profil der U-Profilschiene 5, insbesondere deren Schenkel 6 und 7, verlängert, ohne dass dies Einflüsse auf die Einengungssituation zwischen der ersten U-Profilschiene 5 an der zweiten äußeren U-Profilschiene 11 hat.

## Patentansprüche

1. Geländerbrüstung (1), die lösbar an einem Untergrund (2) oder einer Gebäudefassade (3) befestigt ist, bestehend aus:
- einer oder mehreren eine Fläche bildende Platte (4), die insbesondere aus Glas, Kunststoff, Holz oder Metall hergestellt ist,
- einer ersten U-Profilschiene (5), deren beide parallel verlaufenden Schenkel (6, 7) und der dazwischen angeordnete Steg (8) die Platte (4) bereichsweise umgreifen und fest mit dieser verbunden sind,
- einer jeweils an den beiden freien Enden der Schenkel (6, 7) der U-Profilschiene (5) nach außen abstehende und bogenförmig nach unten gekrümmte Aufnahmetasche (9) und
- einem Tragprofil (11) mit zwei Seitenwänden (12, 13) und mit einem dazwischen verlaufenden Boden (14), wobei die Seitenwände (12, 13) mit der Gebäudefassade (3) und/oder der Boden (14) auf dem Untergrund (2) arretiert sind und wobei an den nach oben abstehenden Seitenwänden (12, 13) jeweils ein im Querschnitt rund ausgestalteter Stützsteg (17) vorgesehen oder angeformt ist, der im montierten Zustand in die Aufnahmetasche (9) eingesetzt ist und diese in vertikaler Richtung (10) nach unten abstützt,
wobei zwischen den Schenkeln (6, 7) der ersten U-Profilschiene (5) und der Platte (4)
eine Klebeschicht (21) vorgesehen ist,
**dadurch gekennzeichnet,**
**dass** das Tragprofil (11) im Querschnitt als U-förmige Profilschiene ausgebildet ist, dass die jeweiligen Schenkel (6, 7 bzw. 12, 13) und der Steg (8) bzw. Boden (14) der beiden U-Profilschienen (5, 11) im montierten Zustand jeweils parallel zueinander verlaufen, und dass zwischen der ersten und zweiten U-Profilschiene (5; 11) eine Klebeschicht (22) vorgesehen ist, durch die die Platte (4), die erste und zweite U-Profilschiene (5, 11) lageorientiert miteinander arretiert sind.

2. Geländerbrüstung nach Patentanspruch 1,
**dadurch gekennzeichnet,**
**dass** die Schenkel (6, 7) der ersten U-Profilschiene (5) bereichsweise nach außen V-förmig gebogen verlaufen, derart, dass der Abstand zwischen den Schenkeln (6, 7) der ersten U-Profilschiene (5) und der Platte (4) im Bereich der Ebene des Einhängungsbereiches (16) im Vergleich mit dem Abstand im unteren Bereich der U-Profilschiene (5) und der Platte (4) vergrößert ist.

3. Geländerbrüstung nach Patentanspruch 1 oder 2,
**dadurch gekennzeichnet,**
**dass** die Schenkel (6, 7) der ersten U-Profilschiene (5) länger ausgestaltet sind als die Schenkel (12, 13) der zweiten U-Profilschiene (11).

4. Geländerbrüstung nach einem der vorgenannten Ansprüche,
**dadurch gekennzeichnet,**
**dass** an die beiden Schenkel (6, 7) der ersten U-Profilschiene (5) eine Blende (20), eine Leiste oder ein Fenstersims anclipsbar oder anbringbar ist, durch das die zweite U-Profilschiene (11) abgedeckt bzw. gekapselt ist.

5. Geländerbrüstung nach einem der vorgenannten Ansprüche,
**dadurch gekennzeichnet,**
**dass** zwischen den Schenkeln (6, 7 bzw. 12, 13) der beiden U-Profilschienen (5, 11) eine oder mehrere Spannschrauben (23) angeordnet sind, durch die die Schenkel (6, 7) an die Schenkel (12, 13) oder umgekehrt gedrückt sind.

6. Geländerbrüstung nach Patentanspruch 5,
**dadurch gekennzeichnet,**
**dass** die Spannschraube (23) die Platte (4) durchgreift und/oder seitlich zwischen zwei benachbarten Platten (4) angeordnet ist.

7. Geländerbrüstung nach Anspruch 5 oder 6,
**dadurch gekennzeichnet,**
**dass** die jeweilige Spannschraube (23) in der Ebene des Einhängungsbereiches (16) der Aufnahmetasche (9) und des Stützsteges (17) verläuft.

8. Geländerbrüstung nach einem der vorgenannten Ansprüche,
**dadurch gekennzeichnet,**
**dass** die erste U-Profilschiene (5) zweiteilig ausgestaltet ist.

9. Geländerbrüstung nach Anspruch 8,
**dadurch gekennzeichnet,**
**dass** die Trennebene (18) der beiden Profilteile (11', 11") im montierten Zustand oberhalb der Aufnahmetasche (9) bzw. der Ebene des Einhängungsbereiches (16) angeordnet ist.

10. Geländerbrüstung nach Anspruch 8 oder 9,
**dadurch gekennzeichnet,**
**dass** die beiden Profilteile (11', 11") mittels einer oder mehrerer Befestigungsschrauben (19) miteinander verbunden sind und dass die jeweilige Befestigungsschraube (19) die Platte (4) durchgreift.

11. Geländerbrüstung nach einem der vorgenannten Ansprüche,
**dadurch gekennzeichnet,**
**dass** die Klebeschicht (22) als schnellaushärtendes Epoxydharz oder Epoxydharz-Kitt ausgebildet ist.

12. Geländerbrüstung nach einem der vorgenannten Ansprüche,
**dadurch gekennzeichnet,**
**dass** in die Klebeschicht (22) eine Sollbruchlinie - oder fläche (24) eingearbeitet oder eingefügt ist.

13. Geländerbrüstung nach Anspruch 12,
**dadurch gekennzeichnet,**
**dass** die Sollbruchline oder -fläche (24) als Ölfilm, als Trennfolie oder dgl. ausgestaltet ist.

14. Geländerbrüstung nach einem der vorgenannten Ansprüche,
**dadurch gekennzeichnet,**
**dass** der der Gebäudefassade (3) zugeordnete Schenkel (12 oder 13) der zweiten U-Profilschiene (11) eine wesentlich breitere Wandstärke oder Gitterstruktur aufweist als der dazu gegenüberliegende Schenkel (13 oder 12) der zweiten U-Profilschiene (11).

## Claims

1. A railing (1), which is releasably attached to a base (2) or to a building façade (3), consisting of:
- one or more plates (4) forming a surface, which is particularly made from glass, plastic, wood or metal,
- a first U-profile rail (5), of which both parallelly extending legs (6, 7) and the web (8) arranged therebetween encompass areas of the plate (4) and are fixedly connected thereto,
- a receiving pocket (9) respectively projecting outwardly at both of the free ends of the legs (6,7) of the U-profile rail (5) and being curved downwardly in an arc-shaped manner, and
- a support profile (11) having two side walls (12, 13) and a bottom (14) extending therebetween, wherein the side walls (12, 13) are locked to the building façade (3) and/or the bottom (14) is locked to the base (2) and wherein a supporting web (17) designed to have a round cross-section is provided at or formed to each of the upwardly projecting side walls (12, 13), which in the mounted state is inserted in the receiving pocket (9) and supports the same in a vertical direction (10) downward, wherein an adhesive layer (21) is provided between the legs (6, 7) of the first U-profile rail (5) and the plate (4),
**characterised in that**
the support profile (11) has a cross-sectional design of a U-profile rail, that the respective legs (6, 7 or 12, 13) and the web (8) or bottom (14) of both of the U-profile rails (5, 11) are respectively extending parallelly to one another in the mounted state, and
that an adhesive layer (22) is provided between the first and the second U-profile rail (5, 11), by means of which the plate (4), the first and second U-profile rail (5, 11) are locked to one another in a location-oriented manner.

2. The railing according to claim 1,
**characterised in that**
the legs (6, 7) of the first U-profile rail (5) extend outwardly in a V-shaped curved manner in some areas such that the distance between the legs (6, 7) of the first U-profile rail (5) and the plate (4) is enlarged in the region of level of the suspension area (16) as compared with the distance in the lower region of the U-profile rail (5) and the plate (4).

3. The railing according to claim 1 or 2,
**characterised in that**
the legs (6, 7) of the first U-profile rail (5) are designed to be longer than the legs (12, 13) of the second U-profile rail (11).

4. The railing according to one of the aforementioned claims,
**characterised in that**
a cover (20), a strip or a window ledge can be clipped or attached to both of the legs (6, 7) of the first U-profile rail, by means of which the second U-profile rail (11) is covered or encapsulated.

5. The railing according to one of the aforementioned claims,
**characterised in that**
one or more clamping screws (23) are arranged between the legs (6, 7 or 12, 13) of both of the U-profile rails (5, 11), by means of which the legs (6, 7) are pressed against the legs (12, 13) or vice versa.

6. The railing according to claim 5,
**characterised in that**
the clamping screw (23) passes through the plate (4) and/or is arranged laterally between two neighbouring plates (4).

7. The railing according to claim 5 or 6,
**characterised in that**
the respective clamping screw (23) extends in the level of the suspension area (16) of the receiving pocket (9) of the supporting web (17).

8. The railing according to one of the aforementioned claims,
**characterised in that**
the first U-profile rail (5) is designed in two parts.

9. The railing according to claim 8,
**characterised in that**
in the mounted state, the separation level (18) of the two profile parts (11', 11") is arranged above the receiving pocket (9), or above the level of the suspension area (16).

10. The railing according to claim 8 or 9,
**characterised in that**
the two profile parts (11', 11") are connected to one another by means of one or more attachment screws (19) and that the respective attachment screw (19) passes through the plate (4).

11. The railing according to one of the aforementioned claims,
**characterised in that**
the adhesive layer (22) is designed to be a fast-curing epoxy resin or an epoxy resin cement.

12. The railing according to one of the aforementioned claims
**characterised in that**
a predetermined breaking line or surface (24) is incorporated or integrated into the adhesive layer (22).

13. The railing according to claim 12,
**characterised in that**
the predetermined breaking line or surface (24) is designed to be an oil film, a separating foil or the like.

14. The railing according to one of the aforementioned claims,
**characterised in that**
the leg (12 or 13) of the second U-profile rail (11) assigned to the building façade (3) has a substantially broader wall thickness or mesh structure than the leg (13 or 12) of the second U-profile rail (11) arranged on the opposite side thereof.

## Revendications

1. Balustrade (1) fixée de manière démontable sur un support (2) ou sur une façade d'un bâtiment (3) et composée de ce qui suit :
- une ou plusieurs plaques (4) formant une surface et réalisée de préférence en verre, en matière synthétique, en bois ou en métal,
- une première glissière profilée en U (5) dont les deux bras parallèles (6, 7) et la traverse (8) entre eux entourent partiellement la plaque (4) à laquelle ils sont rigidement fixés,
- une poche de réception (9) saillant vers l'extérieur sur les deux extrémités libres des bras (6, 7) de la glissière profilée en U, et courbée vers le bas sous la forme d'un arc.
- un profil portant (11) avec deux parois latérales (12, 13) et un fond (14) disposé entre elles, les parois latérales (12, 13) étant fixées à la façade du bâtiment (3), et/ou le fond (14) sur le sol (2), et où, sur les parois latérales (12, 13) saillant vers le haut, il est prévu ou formé respectivement une traverse d'appui (17) à section transversale ronde qui, en état monté, est insérée dans la poche de réception (9), l'appuyant en direction verticale (10) vers le bas, et où, entre les bras (6, 7) de la première glissière profilée en U (5) et la plaque (4), il est prévu une couche collante (21),
**caractérisée en ce que**
la section transversale du profil portant (11) est conçue sous la forme d'une glissière profilée en U, que, en état monté, les bras respectifs (6, 7 ou 12, 13) et la traverse (8) ou le fond (14) des deux glissières profilées en U (5, 11) s'étendent respectivement en direction parallèle, et que, entre la première et la deuxième glissière profilée en U (5, 11), il est prévu une couche collante (22) qui assure le positionnement défini de la plaque (4) ainsi que de la première et de la deuxième glissière profilée en U (5, 11).

2. Balustrade d'après la revendication 1,
**caractérisée en ce que**
par endroits, les bras (6, 7) de la première glissière profilée en U (5) sont courbés vers l'extérieur sous la forme d'un V, de sorte que l'écartement entre les bras (6, 7) de la première glissière profilée en U (5) et de la plaque (4) est agrandi dans le plan de la section d'accrochage (16) par rapport à l'écartement au niveau de la section inférieure de glissière profilée en U (5) et de la plaque (4).

3. Balustrade d'après les revendications 1 ou 2,
**caractérisée en ce que**
les bras (6, 7) de la première glissière profilée en U (5) sont plus longs que les bras (12, 13) de la deuxième glissière profilée en U (11).

4. Balustrade d'après une des revendications précédentes,
**caractérisée en ce que**
sur les deux bras (6, 7) de la première glissière profilée en U (5), il peut être clipsé ou fixé un masque (20), une réglette ou un rebord de fenêtre qui permet de recouvrir ou d'encapsuler la deuxième glissière profilée en U (11).

5. Balustrade d'après une des revendications précédentes,
**caractérisée en ce que**,
entre les bras respectifs (6, 7 ou 12, 13) des deux glissières profilées en U (5, 11), il est prévu une ou plusieurs vis de serrage (23) qui assure/qui assurent le serrage des bras (6, 7) aux bras (12, 13) ou inversement.

6. Balustrade d'après la revendication 5,
**caractérisée en ce que**
la vis de serrage (23) passe à travers la plaque (4) et/ou est prévue entre deux plaques (4) voisines.

7. Balustrade d'après les revendications 5 ou 6,
**caractérisée en ce que**
la vis de serrage respective (23) s'étend dans le plan de la section d'accrochage (16) de la poche de réception (9) et de la traverse d'appui (17).

8. Balustrade d'après une des revendications précédentes,
**caractérisée en ce que**
la première glissière profilée en U (5) est réalisée en deux pièces.

9. Balustrade d'après la revendication 8,
**caractérisée en ce que**,
en état monté, le plan de séparation (18) des deux pièces profilées (11', 11") se trouve au-dessus de la poche de réception (9) ou du plan de la section d'accrochage (16).

10. Balustrade d'après les revendications 8 ou 9,
**caractérisée en ce que**
les deux pièces profilées (11', 11") sont raccordées ensemble par une ou par plusieurs vis de fixation (19) et que la vis de fixation respective (19) passe à travers le plaque (4).

11. Balustrade d'après une des revendications précédentes,
**caractérisée en ce que**
la couche collante (22) est réalisée en résine époxy à durcissement rapide ou en mastic de résine époxy.

12. Balustrade d'après une des revendications précédentes,
**caractérisée en ce que**
dans la couche collante (22), il est pratiqué ou ajouté une ligne ou une surface (24) destinée à la rupture.

13. Balustrade d'après la revendication 12,
**caractérisée en ce que**
la ligne ou la surface (24) destinée à la rupture est conçue en tant que film d'huile, de feuille de séparation etc.

14. Balustrade d'après une des revendications précédentes,
**caractérisée en ce que**
le bras (12 ou 13) de la deuxième glissière profilée en U (11), assigné à la façade du bâtiment (3), possède une paroi ou une structure de grille bien plus épaisse que le bras correspondant opposé (13 ou 12) de la deuxième glissière profilée en U (11).
